# EUROPÄISCHE PATENTSCHRIFT

(11) **EP 0 550 873 B1**
(45) Veröffentlichungstag und Bekanntmachung des Hinweises auf die Patenterteilung: **24.05.1995**
(21) Anmeldenummer: 92121756.8
(22) Anmeldetag: 22.12.1992
(51) Int. Cl.: E04F 13/08, E04F 13/18

(54) **Wärmedämm-Formteil zum Verkleiden von Gebäudewänden**
Heat insulating moulded element for cladding building walls
Elément moulé, isolant thermiquement, pour le revêtement des parois des bâtiments

(30) Priorität: 04.01.1992 DE 4200126
(43) Veröffentlichungstag der Anmeldung: 14.07.1993
(73) Patentinhaber: Heinemann, Herbert, D-75181 Pforzheim (DE)
(72) Erfinder: Heinemann, Herbert, D-75181 Pforzheim (DE)
(74) Vertreter: Abel, Martin, Dipl.-Ing.

(56) Entgegenhaltungen:
- DE-A- 2 031 142
- DE-A- 2 512 648
- DE-A- 2 604 704
- DE-A- 2 626 171
- DE-A- 2 719 448
- FR-A- 1 333 074

## Beschreibung

Die Erfindung betrifft ein vorgefertigtes Wärmedämm-Formteil gemäß dem Oberbegriff des Anspruchs 1.

Solche Formteile dienen also zur wärmemässigen Isolierung und gleichzeitigen Verkleidung eines Gebäudes. Dabei werden sie in horizontaler und vertikaler Richtung nebeneinander angeordnet, so daß sich eine geschlossene Fläche ergibt. Es versteht sich, daß man auf diese Weise nicht nur Aussenwände sondern auch Innenwände verkleiden kann.

Bei bekannten Formteilen ist der Dämmkern an ein Metallblechteil angeschäumt, das die dem Betrachter zugewandte Formteil-Sichtseite und die von dieser nach hinten hin verlaufenden, mit den in horizontaler Richtung benachbarten Formteilen zusammensteckbaren Formteil-Längsränder bildet. Auf die der Sichtseite entgegengesetzte Rückseite ist eine Metallfolie aufgeklebt.

Die Formteile werden in vorgefertigtem Zustand an die Baustelle geliefert. Dort kann es erforderlich sein, daß man zumindest einige der Formteile noch den örtlichen Gegebenheiten entsprechend zurechtschneiden muß. Dies bereitet bei den bekannten Formteilen wegen der Metallblechhaut jedoch Schwierigkeiten. Dies gilt auch bei fabrikseitigem Schneiden. Ausserdem bleibt an der Schnittkante meistens ein Grat stehen.

Nachteilig ist ferner, daß die optische Gestaltung der dem Betrachter zugewandten Fläche sehr beschränkt ist, indem man dem Metallblech lediglich eine Formstruktur einprägen und/oder einen Farbanstrich geben kann. Dabei bleibt der metallische Eindruck erhalten.

Des weiteren sind die Abmessungen der metallischen Aussenhaut wegen des bei Metallen bekanntermaßen verhältnismäßig großen Temperaturausdehnungskoeffizienten je nach der herrschenden Temperatur Veränderungen unterworfen, so daß sich an den Stoßstellen benachbarter Formteile Fugen, Aufwerfungen oder sonstige Unregelmäßigkeiten bilden können.

Umschließt man den Wärmedämmkern an Stelle der Metallblechhaut mit einer dünnen Kunststoffolie, wie es aus der DE-A-2604704 oder für eine Dekorationsplatte aus der DE-A-2512648 bekannt ist, kann das Formteil dagegen ohne Mühe mit der erforderlichen Genauigkeit in die gewünschte Form mit sauberer Schnittkante geschnitten werden kann.

Ferner unterliegt eine solche Folie, an deren Stelle man auch eine nicht metallische Vlies- oder Gewebemateriallage verwenden kann, bei den witterungs- und jahreszeitabhängigen Temperaturschwankungen keinen Formänderungen.

Ausserdem bietet eine solche Materiallage die Möglichkeit, einen beliebigen Sichtbelag auf ihr anzubringen, so daß praktisch alle Kundenwünsche nach einem bestimmten Aussehen erfüllt werden können.

Ein zusätzlicher Vorteil besteht darin, daß das nichtmetallische Vlies- oder Gewebematerial oder die Kunststoffolie im Gegensatz zu der bekannten Metallblechhaut wasserdampfdurchlässig ist, was die Wärmedämmung begünstigt.

Nach wie vor tritt jedoch folgendes Problem auf:
Bei einer Gebäudewandverkleidung sollte darauf geachtet werden, daß keine Luftzwischenräume entstehen, in denen Aussenluft zirkulieren und Kondenswasser gebildet werden kann. Gebäudewände weisen jedoch regelmässig Unebenheiten auf, so daß sich bei unmittelbar an ihr befestigten Wärmedämm-Formteilen, die eine feste ebene Rückseite besitzen, solche Luftzwischenräume zwischen Gebäudewand und Gebäudewandverkleidung nicht vermeiden lassen. Daher wird seither, handelt es sich nicht um eine nur vorgehängte Gebäudewandverkleidung sondern will man einen wirksamen Wärmeschutz erzielen, so vorgegangen, daß man vor der Befestigung der Wärmedämm-Formteile auf die Wand eine Spachtelmasse aufträgt und so verstreicht, daß sich eine ebene Oberfläche ergibt, an der dann die Formteile angebracht werden können. Dieses Auftragen und Verstreichen der Spachtelmasse ist jedoch arbeitsintensiv und somit entsprechend teuer. Dabei ist, wird nicht sorgfältig gearbeitet, nicht einmal ganz sichergestellt, daß die erhaltene Oberfläche tatsächlich vollständig plan verläuft. Ausserdem liegt ein weiterer wichtiger Nachteil darin, daß die verwendeten Spachtelmassen andere bauphysikalische Eigenschaften, insbesondere einen anderen Temperaturausdehungskoeffizienten, wie die Gebäudewand und die Wärmedämm-Formteile aufweisen, was im Laufe der Zeit vor allem aufgrund von Temperaturschwankungen zu Rissen in der Spachtelmasse führen kann, die sogar eine Ablösung der Wärmedämm-Formteile bzw. der Spachtelmasse von der Gebäudewand zur Folge haben kann.

Der vorliegenden Erfindung liegt deshalb die Aufgabe zugrunde, ein Formteil gemäß Oberbegriff des Anspruchs 1 zu schaffen, das sich nicht nur einfach Zurechtschneiden und optisch variabel gestalten läßt und temperaturabhängige Gestaltsschwankungen möglichst vermeidet, sondern auch der Bildung von Kondenswasser zwischen Gebäudewand und Gebäudewandverkleidung entgegenwirkt.

Diese Aufgabe wird erfindungsgemäß durch die Merkmale des Anspruchs 1 gelöst.

Sind die Formteile an ihrer Rückseite mit einer Weichschaumstoffschicht ausgestattet, kann man die Formteile ohne vorheriges Ausgleichen der Wandunebenheiten mittels einer Spachtelmasse an der Gebäudewand befestigen, wobei sich die Weichschaumstoffschicht elastisch zusammendrücken läßt und sich somit von selbst an die betreffende Wandoberfläche anpaßt und dicht anschmiegt. Auf diese Weise können keinerlei Hohlräume entstehen. Somit liegen bei dieser Ausgestaltung insgesamt vorgefertigte Wärmedämm-Formteile vor, die man nur noch an der Gebäudewand befestigen muß, um sofort und ohne weitere Maßnahmen einen Vollwärmeschutz zu erhalten.

Dabei besteht ein weiterer Vorteil der Weichschaumstoffschicht darin, daß sie in jeder Richtung elastisch nachgiebig ist, so daß sie allen evtl. auftretenden Abmessungsänderungen folgen kann. Deshalb können sich auch keine Risse od.dgl. bilden.
Ferner sind auch solche Weichschaumstoffe wasserdampfdurchlässig, so daß das Wärmedämm-Formteil einschließlich der Weichschaumstoffschicht für Wasserdampf durchlässig ist.

Von Vorteil ist ferner, daß man die Formteile unabhängig von der Witterung montieren kann.

Zweckmäßigerweise wird die Materiallage von einem Glasfaservlies oder -gewebe gebildet. Dies erfüllt ohne irgend welche Zusatzbehandlung gleichzeitig auch die geltenden Brandschutzbestimmungen. Andernfalls muß man die Materiallage einer Flammschutz-Vorbehandlung unterziehen. Dies gilt auch im Falle der Kunststoffolie, die zweckmäßigerweise aus Polyvinylchlorid besteht.

Bei der Herstellung wird zweckmäßigerweise so vorgegangen, daß der Wärmedämmkern an die Materiallage angeschäumt wird. Dies kann in einem endlos ablaufenden Expansionsverfahren erfolgen, bei dem innerhalb des Formwerkzeugs der den Dämmkern bildende Schaumstoff in die durch laufende Materiallage eingeschäumt wird, so daß sich die Materiallage unter dem Expansionsdruck des Schaumstoffs an die Wandung des Formwerkzeugs anlegt und der Formteilstrang erzeugt wird. Von dem sich ergebenden Strangmaterial kann man dann die Formteile in der gewünschten Länge ablängen. Auch in diesem Zusammenhang ist die gute Schneidbarkeit der den Dämmkern umschließenden Materiallage von Vorteil.
An der dem Betrachter der Gebäudewand zugewandten Sichtseite des Formteils kann ein Sichtbelag auf die Materiallage aufgebracht sein. Dabei kann der Sichtbelag aufgeklebt sein. Es kann sich jedoch auch um eine auf die Materiallage aufgestrichene oder aufgeschäumte Masse handeln, wobei ein Sichtbelag aus Polyvinylchlorid besonders zweckmäßig ist. Ein solcher Sichtbelag läßt sich auf die den Dämmkern umhüllende Materiallage aufschäumen, wodurch man eine homogene Verbindung mit dieser und über diese mit dem Dämmkern erhält. Aufgrund dieser innigen Verbindung können nicht einmal Haarrisse auftreten. Dabei kann man den Sichtbelag mit einer einen günstigen optischen Eindruck hervorrufenden Struktur versehen, beispielsweise mit einer einem Verputz ähnlichen Struktur. Selbstverständlich ist man auch in der Farbgebung variabel.
Anstelle daß man die Formteile bereits fabrikseitig mit einem Sichtbelag versieht, könnte man prinzipiell auch so vorgehen, daß man die lediglich mit der den Dämmkern umhüllenden Materiallage versehenen Formteile an der betreffenden Gebäudewand befestigt und sodann ganzflächig einen üblichen Verputz aufträgt.
Eine weitere zweckmäßige Maßnahme besteht darin, daß das Formteil mindestens an einem seiner Längsränder ein Klebeband zum Herstellen einer Klebeverbindung zwischen benachbart montierten Formteilen aufweisen kann.

Ferner ist es zweckmäßig, die Formteile an ihren in montierten Lage oben und unten befindlichen Stirnkanten, die seither rechtwinkelig zur Sichtseite waren, im Querschnitt gesehen dachförmig abzuschrägen, um ein optisch weniger auffälliges Zusammenstoßen der in dieser Richtung aufeinanderfolgenden Formteile zu erhalten.
In der Zeichnung ist ein Ausführungsbeispiel der Erfindung dargestellt. Es zeigen:
- Fig. 1: ein plattenförmiges Wärmedämm-Formteil gemäß der Erfindung in Schrägansicht in Teildarstellung und
- Fig. 2: zwei in vertikaler Richtung aufeinanderfolgende Formteile gemäß Fig. 1 in Teildarstellung im der Schnittlinie II-II in Fig. 1 entsprechenden Vertikal schnitt, wobei die oberen und unteren Stirnkanten der Formteile dachförmig geschnitten sind.

Das aus der Zeichnung hervorgehende Formteil 1 dient zum Verkleiden von Gebäudewänden.Hierzu wird eine den Wandabmessungen entsprechende Vielzahl solcher Formteile in horizontaler und vertikaler Richtung aneinander gesetzt. Dabei kann es sich bei den Formteilen 1 um Platten, Kassetten, Paneele od.dgl. handeln. Sie sind beim Ausführungsbeispiel so ausgebildet, daß sie mit dem jeweils seitlich benachbarten Formteil (in Fig. 1 ist ein solches seitlich benachbartes Formteil strichpunktiert angedeutet) über eine nach Art von Nut und Feder ausgebildete Steckverbindung zusammenfügbar sind. Hierzu weisen sie an einem ihrer in Benutzungslage vertikalen Längsränder, in der Zeichnung am Längsrand 2, eine Nut 3 und am entgegengesetzten Längsrand 4 einen die Feder bildenden Steckvorsprung 5 auf.

Die obere Stirnkante 6 und die entgegengesetzte untere Stirnkante des rechteckigen Umriß aufweisenden Formteils 1 kann, wie aus Fig. 1 hervorgeht, eben sein, so daß die in vertikaler Richtung aufeinanderfolgenden Formteile mit ihren ebenen Stirnseiten aneinandergestoßen werden können. Damit die Stoßstelle optisch nicht in Erscheinung tritt, können die oberen und unteren Stirnkanten doch auch dachförmig geschnitten sein, wie aus Fig. 2 hervorgeht. Dabei ist die obere Stirnkante des unteren Formteils 1 mit der Bezugsziffer 6' und die untere Stirnkante des oberen Formteils 1 mit der Bezugsziffer 7' bezeichnet. Dabei ragt die obere Stirnkante 6' dachförmig vor, während die untere Stirnkante 7' dachförmig eingeschnitten ist, so daß die beiden Stirnkanten ineinander passen. Es versteht sich, daß man die Formteile auch in umgekehrter Lage, d.h. oben und unten vertauscht, verwenden kann. Die vertikal aufeinanderfolgenden Formteile 1 passen somit genau ineinander, so daß sich dem Betrachter ein sozusagen geschlossenes Bild darbietet. Dabei kann man die beiden Formteile 1 der horizontalen Stoßstelle 8 entlang auch noch mittels eines geeigneten Klebemittels od.dgl., z.B. mittels eines Silikonstreifens, miteinander verbinden.

Das dargestellte Wärmedämm-Formteil 1 weist einen im wesentlichen nahezu das ganze Formteil ausmachenden Wärmedämmkern 9 aus wärmedämmendem Material auf. Es handelt sich hier um einen Schaumstoff entsprechender Dichte und Konsistenz, wie er als Wärmedämm-Material üblich ist. So ist beispielsweise in spröder Form vorliegendes Polyurethan bestens geeignet.

Der Wärmedämmkern 9 liegt an der oberen und unteren Stirnkante des Formteils 1 frei. Ansonsten wird er jedoch von einer fest mit ihm verbundenen Materiallage 10 umschlossen, die von einer dünnen Kunststoffolie oder einem dünnen, nicht metallischen, wetterbeständigen Vlies- oder Gewebematerial gebildet wird. Wegen ihrer dünnen Ausbildung ist die Materiallage 10 nur durch eine verdickte Strichführung eingezeichnet. Im Falle einer Folie kann die Materiallage 10 aus Polyvinylchlorid bestehen. Im Falle eines Vlieses oder Gewebes ist Glasmaterial bestens geeignet. Dabei handelt es sich um witterungsbeständiges, den Brandschutzbestimmungen entsprechendes oder entsprechend behandeltes Material, das ferner wasserdampfdurchlässig ist. Dies gilt auch für den Dämmkern 9, wie überhaupt für das ganze Formteil 1.

Eine innige und feste Verbindung zwischen der Materiallage 1o und dem Wärmedämmkern 9 erhält man im einfachsten dadurch, daß der Wärmedämmkern 9 an die Materiallage 10 angeschäumt wird.

An seiner in montierter Lage der nicht dargestellten Gebäudewand zugewandten Rückseite 11 weist das Formteil 1 eine Weichschaumstoffschicht 12 auf. Dieser Schaumstoff besitzt also ein schaumgummiähnliches elastisches Verhalten. Sie deckt die gesamte Formteilrückseite 11 ab und ist auf die Materiallage 10 aufgebracht. Dies kann durch Anschäumen oder durch Aufkleben einer entsprechenden Weichschaumstoffmatte geschehen.

Das Formteil 1 kann mit seiner Weichschaumstoffschicht 12 voran unmittelbar an der Gebäudewand befestigt werden, was mit Hilfe von Nägeln oder auch durch Ankleben erfolgen kann. Dabei wird sie gegen die Gebäudewand gedrückt und schmiegt sich wegen ihrer Nachgiebigkeit an alle Wandunebenheiten an, so daß keine Hohlräume entstehen.

An der der Rückseite 11 entgegengesetzten Sichtseite 13, also an der Formteil-Vorderseite, ist das Formteil 1 mit einem Sichtbelag 14 versehen, der auf die den Dämmkern 9 umgebende Materiallage 10 aufgebracht ist. Das Formteil 1 bzw. die mit diesen Formteilen hergestellte Gebäudeverkleidung bietet sich somit mit diesem Sichtbelag 14 dem Betrachter dar. Das Aussehen des Sichtbelags im einzelnen kann sich nach den Kundenwünschen richten.Unabhängig von der Befestigungsart des Sichtsbelags bietet die Materiallage 10 stets eine Sichtbelag-Unterseite mit guten Verbundeigenschaften. Der Sichtbelag 14 kann aufgeklebt sein, er kann jedoch auch von einer auf die Materiallage 10 aufgestrichenen oder aufgeschäumten Masse gebildet werden, wofür sich Polyvinylchlorid bestens eignet. Eine solche aufgeschäumte Sichtbelagschicht läßt sich ohne weiteres mit einer einem üblichen Verputz ähnlichen Struktur versehen und kann gefärbt sein oder mit einem Farbanstrich versehen werden.

Die Formteile lassen sich in einem endlosen Strang herstellen, von dem sie dann abgelängt werden, so daß die freiliegenden Stirnseiten des Dämmkerns 9 entstehen. Falls Formteile mit ineinander greifenden Stirnseiten, wie in Fig. 2 ein Ausführungsbeispiel zeigt, gewünscht sein sollten, können die Formteile bereits fabrikseitig entsprechend geschnitten werden.

Eine flächenmäßige Anpassung der Formteile an die jeweilige Gebäudewand, was vor allem bei am Verkleidungsrandbereich befindlichen Formteilen der Fall sein kann, kann an der Baustelle durch entsprechendes Zuschneiden erfolgen.

Wie aus der Zeichnung ferner ersichtlich ist, bleiben die beiden einander entgegengesetzten Längsränder 2,4 von dem Sichtbelag 14 und der Weichschaumstoffschicht 12 unbedeckt.

Es versteht sich, daß es auf die Ausbildung der Längsränder 2,4 und die sonstige Umrißgestaltung der Formteile in Zusammenhang mit der vorliegenden Erfindung nicht weiter ankommt. Prinzipiell könnte deshalb die Nut/Feder-Anordnung 3,5 auch weggelassen werden.

Wie bereits erwähnt, werden die horizontal einander benachbarten Formteile mit ihren Längsrändern gegeneinander gestoßen. Um hier eine zusätzliche Verbindung zu schaffen, ist bei dem Formteil 1 am Längsrand 4 noch ein sich über die Länge des Längsrandes erstreckendes Doppelklebeband 15 angeordnet, das also bereits an das vorgefertigte Formteil 1 angeklebt ist und bei der Montage mit dem benachbarten Formteil verklebt wird. Das Klebeband 15 ist in Fig. 1 nur strichpunktiert angedeutet.

Schließlich wird noch darauf hingewiesen, daß man die Formteile entgegen der obigen Beschreibung selbstverständlich auch in um 90° gedrehter Lage montieren kann, so daß die die Nut/Feder-Anordnung aufweisenden Längsränder horizontal verlaufen.

## Patentansprüche

1. Vorgefertigtes Wärmedämm-Formteil (1) in Gestalt einer Platte, einer Kassette, eines Paneels od.dgl. zum Verkleiden von Gebäudewänden, mit einem Wärmedämmkern (9) aus wärmedämmendem Schaumstoff, der von einer fest mit ihm verbundenen Materiallage (10) aus einer dünnen Kunststoffolie oder einem dünnen, nicht metallischen, wetterbeständigen Vlies oder Gewebematerial umschlossen ist, dadurch gekennzeichnet, daß das Formteil (1) an seiner der Gebäudewand zuzuwendenden Rückseite eine schaumgummiähnlich elastisch zusammendrückbare, im an der Gebäudewand montierten Zustand sich dicht an die Gebäudewand anschmiegende und Wandunebenheiten ausgleichende Weichschaumstoffschicht (12) aufweist.

2. Formteil nach Anspruch 1, dadurch gekennzeichnet, daß die Materiallage (10) von einer Folie aus Polyvinylchlorid gebildet wird.

3. Formteil nach Anspruch 1, dadurch gekennzeichnet, daß die Materiallage von einem Glasfaservlies oder -gewebe gebildet wird.

4. Formteil nach einem der Ansprüche 1 bis 3, dadurch gekennzeichnet, daß der Wärmedämmkern (9) an die Materiallage (10) angeschäumt ist.

5. Formteil nach einem der Ansprüche 1 bis 4, dadurch gekennzeichnet, daß an der dem Betrachter der Gebäudewand zuzuwendenden Sichtseite (13) des Formteils (1) ein Sichtbelag (14) auf die Materiallage (10) aufgebracht ist.

6. Formteil nach Anspruch 5, dadurch gekennzeichnet, daß der Sichtbelag (14) von einer auf die Materiallage (10) aufgestrichenen oder aufgeschäumten Masse gebildet wird.

7. Formteil nach Anspruch 6, dadurch gekennzeichnet, daß der Sichtbelag (14) aus Polyvinylchlorid besteht.

8. Formteil nach einem der Ansprüche 1 bis 7, dadurch gekennzeichnet, daß das Formteil (1) mindestens an einem seiner Längsränder (2,4) ein Klebeband (15) zum Herstellen einer Klebeverbindung zwischen benachbart montierten Formteilen aufweist.

9. Formteil nach einem der Ansprüche 1 bis 8, dadurch gekennzeichnet, daß die beiden Stirnkanten (6',7') des Formteils (1) ineinanderpassend dachförmig vorstehend bzw. dachförmig eingeschnitten geformt sind.

## Claims

1. Prefabricated heat-insulating moulding (1) in the shape of a plate, cassette, panel or the like for lining the walls of buildings, with a heat-insulating core (9) made of heat-insulating foam enclosed by a material layer (10) made of thin plastic film or a thin, non-metallic, weather-resistant nonwoven or woven material firmly bonded to the foam, characterized in that the back of the moulding (1), which faces the wall of the building, is lined with a flexible foam layer (12) similar to foam rubber, which is resiliently compressible and closely adapts to the wall of the building in the installed state to compensate for any irregularities in the wall.

2. Moulding according to Claim 1, characterized in that the material layer (10) is made of a polyvinyl chloride film.

3. Moulding according to Claim 1 characterized in that the material layer is made of glass fibre mat or fabric.

4. Moulding according to any of Claims 1 to 3, characterized in that the heat-insulating core (9) is foamed onto the material layer (10).

5. Moulding according to any of Claims 1 to 4, characterized in that the exposed face (13) of the moulding (1), which faces any person looking at the wall of the building, is lined with a facing (14) applied to the material layer (10).

6. Moulding according to Claim 5, characterized in that the facing (14) is made of a mass painted or foamed onto the material layer (10).

7. Moulding according to Claim 6, characterized in that the facing (14) is made of polyvinyl chloride.

8. Moulding according to any of Claims 1 to 7, characterized in that at least one of the longitudinal edges (2, 4) of the moulding (1) is provided with an adhesive tape (15) for the creation of a bonded joint between adjacent mouldings.

9. Moulding according to any of Claims 1 to 8, characterized in that the two end edges (6', 7') of the moulding (1) have mating roof-shaped projections or roof-shaped recesses.

## Revendications

1. Elément moulé (1) préfabriqué calorifuge, se présentant sous la forme d'une plaque, d'un caisson, d'un panneau de lambris ou similaire, pour le revêtement de parois de bâtiments, comportant un noyau calorifuge (9) en mousse calorifuge, qui est entouré d'une couche de matériau (10) reliée fixement à lui et constituée d'une fine pellicule de matière synthétique ou d'un fin matériau tissé ou non-tissé, non-métallique et résistant aux intempéries, caractérisé en ce que l'élément moulé (1) présente, sur sa face arrière destinée à être orientée vers la paroi de bâtiment, une couche de mousse souple (12) pouvant être comprimée élastiquement à la façon du caoutchouc, s'adaptant de façon jointive sur la paroi de bâtiment, à l'état monté sur la paroi de bâtiment, et compensant les irrégularités de la paroi.

2. Elément moulé selon la revendication 1, caractérisé en ce que la couche de matériau (10) est formée par une pellicule de polychlorure de vinyle.

3. Elément moulé selon la revendication 1, caractérisé en ce que la couche de matériau est formée par un non-tissé ou un tissu de fibres de verre.

4. Elément moulé selon l'une des revendications 1 à 3, caractérisé en ce que le noyau (9) calorifuge est moussé sur la couche de matériau (10).

5. Elément moulé selon l'une des revendications 1 à 4, caractérisé en ce que, du côté visible (13) de l'élément moulé (1) destiné à être tourné vers la personne qui regarde la paroi de bâtiment, un revêtement esthétique (14) est appliqué sur la couche de matériau (10).

6. Elément moulé selon la revendication 5, caractérisé en ce que le revêtement esthétique (14) est constitué par une masse moussée ou enduite sur la couche de matériau (10).

7. Elément moulé selon la revendication 6, caractérisé en ce que le revêtement esthétique (14) est réalisé en polychlorure de vinyle.

8. Elément moulé selon l'une des revendications 1 à 7, caractérisé en ce que l'élément moulé (1) présente, au moins sur l'un de ses bords longitudinaux (2, 4), une bande adhésive (15) destinée à établir une liaison adhésive avec des éléments moulés montés de façon adjacente.

9. Elément moulé selon l'une des revendications 1 à 8, caractérisé en ce que les deux arêtes frontales (6', 7') de l'élément moulé (1) dépassent l'une dans l'autre selon une forme de toit ou sont incisées selon une forme de toit.
